# EUROPÄISCHE PATENTSCHRIFT

(11) **EP 1 153 259 B1**
(45) Veröffentlichungstag und Bekanntmachung des Hinweises auf die Patenterteilung: **04.12.2002**
(21) Anmeldenummer: 00901566.0
(22) Anmeldetag: 15.01.2000
(51) Int. Cl.: F41G 3/06, F41G 7/22, G01S 3/789, G01S 17/08

(54) **ZIELERFASSUNGSVERFAHREN UND VORRICHTUNG**
TARGET DETECTION METHOD AND DEVICE
PROCEDE DE DETECTION DE CIBLE ET DISPOSITIF APPROPRIE

(30) Priorität: 13.02.1999 DE 19906144; 14.05.1999 DE 19922412
(43) Veröffentlichungstag der Anmeldung: 14.11.2001
(73) Patentinhaber: Dynamit Nobel GmbH Explosivstoff- und Systemtechnik, 53840 Troisdorf (DE)
(72) Erfinder: MENNE, Rolf, D-51503 Rösrath (DE)
(74) Vertreter: Scherzberg, Andreas, Dr.
(86) Internationale Anmeldenummer: EP0000276
(87) Internationale Veröffentlichungsnummer: WO00047943

(56) Entgegenhaltungen:
- DE-A- 3 213 235
- DE-A- 3 837 922
- DE-A- 3 919 573
- FR-A- 2 654 218
- US-A- 4 695 256
- US-A- 5 194 908

## Beschreibung

Die Erfindung betrifft ein Zielerfassungsverfahren und eine Zielerfassungsvorrichtung, insbesondere zum Erfassen der Abmessungen von sich bewegenden Zielen.

Zur Zielerfassung kann das Bestimmen der Entfernung, Geschwindigkeit und der Abmessungen des Zieles gehören. Bei militärischen Anwendungen ist es außerdem interessant zum Ausrichten einer Waffe aus der Geschwindigkeit des Zieles den benötigen Vorhalt und aus der Entfernung des Zieles die nötige Erhöhung zu berechnen, so daß ein abgefeuerter Schuß tatsächlich das Ziel trifft. Der Vorhalt ergibt sich aus der Zielgeschwindigkeit, der Entfernung zum Ziel sowie der Geschoßflugzeit. Die Erhöhung hängt von der Zielentfernung ab und dient zum Ausgleichen des Höhenabfalles des Geschosses entlang seiner ballistischen Flugbahn.

Bei Handfeuerwaffen, beispielsweise einer sogenannten Panzerfaust zur Bekämpfung von Panzern, kann das Zielerfassungssystem aus einem Laserentfernungsmesser und einem Kreiselsystem als stabile Bezugsreferenz für die Ermittlung der Zielbewegung sowie einem Rechner zur Verarbeitung der Sensordaten und zur Einblendung der Ergebnisse in das Visier bestehen.

Beim Anvisieren eines Zieles wird der Laserentfernungsmesser aktiviert, der dann die Entfernung zum Ziel mißt. Gleichzeitig führt der Schütze das Visier dem sich bewegenden Ziel nach. Er hält also immer das Fadenkreuz auf das Ziel. Der Rechner ermittelt aus der Schwenkbewegung der Visiereinrichtung mit Hilfe der Drehratenangabe des Kreiselsystems, der Entfernungsangabe des Laserentfemungsmessers und unter Berücksichtigung von gespeicherten Ballistikdaten den seitlichen Vorhalt sowie die erforderliche Erhöhung. Als Ergebnis wird im Visier ein Punkt dargestellt, der vom Schützen mit dem Ziel in Deckung gebracht werden soll. Danach ist die Waffe in Vorhalt und Erhöhung ausgerichtet und kann abgefeuert werden. Problematisch ist, daß das Kreiselsystem sehr kleine Winkelgrößen sensieren muß, die durch die Nachführung des Schützen entstehen. Diese Meßwerte müssen von der nicht homogen ablaufenden Körperbewegung und unbeabsichtigten Bewegungen, wie zum Beispiel das Verrutschen von Kleidung getrennt werden. Dies führt zu relativ ungenauen Messungen. Außerdem erhält der Schütze keine Angaben über die Qualität der Messung. Abmessungen des Zieles können mit diesem System überhaupt nicht erfaßt werden.

Desweiteren befinden sich Videosysteme im Einsatz, bei denen eine Videokamera das Ziel erfaßt, ein Rechner mit Hilfe von Bildverarbeitungsalgorithmen Informationen über das Ziel gewinnt und diese Informationen über ein Videodisplay dem Schützen anzeigt. Diese Systeme haben den Nachteil, daß sie sehr aufwendig und teuer sind und zudem sehr viel Raum benötigen, was bei Handfeuerwaffen überaus nachteilig ist.

US-Patent US-A-5,194,908 beschreibt ein Zielerfassungsverfahren für eine Zielerfassungsvorrichtung mit einem Visier und einem Taststrahl. Das Visier wird auf das Ziel ausgerichtet und die Kanten des Ziels werden erfaßt.

Der Erfindung liegt die Aufgabe zugrunde, ein Zielerfassungssystem zur Erfassung der Abmessungen des Zieles zu schaffen, das einfach aufgebaut ist.

Diese Aufgabe wird mit den Merkmalen des Anspruchs 1 bzw. des Anspruchs 3 gelöst.

Das erfindungsgemäße Zielerfassungsverfahren sieht vor, mit einem Entfernungsmesser, der einen ablenkbaren Taststrahl aufweist, das Ziel abzuscannen, wobei das Meßergebnis des Entfernungsmessers an den Außenkanten des Zieles einen Entfernungsprung aufweist, anhand dessen die Abmessungen des Zieles erkannt werden. Dieses Verfahren hat den Vorteil, daß die Zielerfassungsvorrichtung bei der Zielerfassung ortsfest verbleibt und die Scanbewegung durch Ablenken des Taststrahls des Entfernungsmessers erfolgt. Mit dem Verfahren kann genau und sicher, ohne daß ein Kreiselsystem oder eine Video überwachung benötigt wird, die Entfernung und die Abmessungen des Zieles erkannt werden. Darüberhinaus kann auch die Zielgeschwindigkeit festgestellt werden, da der Taststrahl des Entfernungsmessers mit den Scanbewegungen dem Ziel nachgeführt wird, so daß die zeitliche Änderung des Ortes des Ziels bekannt ist. Auch bei dieser Messung ist es nicht notwendig, die Zielerfassungsvorrichtung zu bewegen. Die den Erfassungsbereich überstreichende Scanbewegung des Taststrahls des Entfernungsmessers reicht zur Bestimmung der Zielgeschwindigkeit vollkommen aus. Dies ermöglicht sehr genaue Messungen, da ein Zielerfassungssystem bzw. eine damit gekoppelte Waffe viel genauer ortsfest gehalten werden kann als definiert geschwenkt zu werden.

Bei erfolgreicher Messung wird ein Meßpunkt in das Visier eingeblendet, der in der Darstellung des Zieles liegt Mit der Einblendung dieses Meßpunktes ist eine sofortige Kontrolle der Qualität der Messung möglich. Bei unsauberen Messungen kann der Punkt zum Beispiel blinkend dargestellt werden. Wenn er verschwindet liegt kein plausibles Meßergebnis vor.

Ist ein gültiger Meßpunkt in das Visier eingeblendet, d.h. daß die Zielentfemung und die Abmessungen des Zieles erfaßt worden sind, kann die von der Zielentfernung abhängende notwendige Erhöhung der Waffe sowie der von der Zielgeschwindigkeit abhängende seitliche Vorhalt ermittelt werden und ein die Erhöhung und den Vorhalt berücksichtigender Zielpunkt errechnet werden, der in das Visier eingeblendet wird. Nun kann der Zielpunkt auf das Ziel ausgerichtet werden, so daß die Waffe in eine Richtung oberhalb und in Fahrtrichtung vor dem Ziel zeigt. Wird jetzt ein Schuß ausgelöst, trifft er mit hoher Wahrscheinlichkeit das Ziel. Dieses Verfahren ist für einen Schützen besonders vorteilhaft, da er während der Messung die Waffe mit dem Zielerfassungssystem zunächst nicht bewegen muß und er die Meßwerte anhand des Meßpunktes kontrollieren kann. Anschließend, zum Beispiel auf einen Tastendruck des Schützen wird ihm in dem gleichen Visier ein korrigierter Zielpunkt vorgegeben, den er nun samt Waffe auf das Ziel zu schwenken hat. Hat er den Zielpunkt in Überdeckung mit dem Ziel gebracht, kann der Schuß gelöst werden.

Erfindungsgemäß wird der Meßpunkt ausgeblendet, wenn der Zielpunkt eingeblendet wird. Dies hilft dem Schützen den Meßmodus eindeutig vom Zielmodus abzugrenzen und vereinfacht außerdem den Aufbau des Zielerfassungssystems, da es dann nur in der Lage sein muß, einen einzigen Punkt in das Visier einzublenden.

Vorteilhafterweise wird die Scanbewegung des Taststrahls des Entfemungsmessers hinter den erkannten Kanten des Zieles abgebrochen, d.h. die Scanrichtung wird umgekehrt, so daß der Taststrahl wieder über das Ziel geführt wird. Der Erfassungsbereich des Entfernungsmessers wird also von der das gesamte Visierfeld abdeckenden Maximalgröße auf eine das Ziel abdeckende Größe heruntergesetzt. Dies hat den Vorteil, daß das Scannen wesentlich schneller erfolgen kann, was zu aktuelleren und sicheren Meßwerten führt. So können Änderungen des Zieles, wie z.B. in der Geschwindigkeit schneller entdeckt werden.

Die erfindungsgemäße Zielerfassungsvorrichtung enthält einen Entfernungsmesser mit einem Sendeteil, das einen Taststrahl aussendet und einem Empfangsteil zum Empfangen des reflektierten Taststrahls. Der Sendeteil hat einen Sender und eine bewegliche Taststrahlvorrichtung, wie ein Spiegel zum Ablenken des Taststrahls. Die Taststrahlvorrichtung lenkt den Taststrahl bei unbewegtem Visier innerhalb des Erfassungsbereichs des Visiers ab. Eine Steuereinheit erkennt anhand der an den Kanten des Ziels auftretenden Entfernungssprünge des reflektierten Taststrahls die Abmessungen des Ziel. Selbstverständlich wird dabei auch die Zielentfernung erfaßt. Anhand der zeitlichen Änderung des Orts des Zieles, welches durch die Kanten genau bestimmt ist, kann die Steuereinheit außerdem die Zielgeschwindigkeit ermitteln. Somit können mit sehr wenigen Komponenten, nämlich einem Entfernungsmesser und einem beweglichen Spiegel zum Ablenken des Taststrahls die Entfernung, die Geschwindigkeit sowie die Abmessungen des Ziels erfaßt werden und zwar ohne daß die Zielerfassungsvorrichtung dem Ziel nachbewegt werden muß.

Vorzugsweise weist die Zielerfassungsvorrichtung außerdem ein Visier auf, welches im Strahlengang eine transparente Darstellungsplatte aufweist und eine Lichtquelle, deren Lichtsignal über einen beweglichen Spiegel auf die Darstellungsplatte ablenkbar ist. Hat die Steuereinheit die Abmessungen des Zieles, die Zielentfernung und/oder die Geschwindigkeit ermittelt, steuert sie die Lichtquelle und/oder den beweglichen Spiegel, um Meß- und/oder Zielinformationen auf die transparente Darstellungsplatte zu projizieren, so daß diese Informationen in das Visier eingeblendet werden. Dies ermöglicht dem Bediener der Zielerfassungsvorrichtung eine sofortige Kontrolle der Meßwerte sowie die direkte Übersicht der Zielinformationen.

Neben einem optischen Visier kann auch ein sogenanntes Videovisier verwendet werden. Bei einem derartigen Visier nimmt eine Kamera die entfemungsangepaßt ist, also den aufgenommenen Bildbereich vergrößern oder verkleinern kann, eine Darstellung des Zieles auf. Für den Bediener wird das Abbild auf einem Monitor dargestellt. In diesem Monitor können zusätzlich Meß- und Zieldaten oder auch die Zielerfassungsvorrichtung betreffende Informationen eingeblendet werden.

Die Meßinformation kann ein in der Visierdarstellung des Ziels abgebildeter Meßpunkt sein, was ein sofortiges Erfassen der Richtigkeit der Messung ermöglicht.

Die Zielinformation kann ein Zielpunkt sein, der um die aus der Zielentfernung berechnete Erhöhung und den von der Zielgeschwindigkeit abhängenden Vorhalt korrigiert ist. Wird dieser Punkt von einem Schützen nun auf das Ziel geführt, trifft ein auszulösender Schuß mit hoher Wahrscheinlichkeit das Ziel.

Vorzugsweise wechselt die Steuereinheit nach jedem festgestellten Entfernungssprung, der durch die Kanten des Ziels hervorgerufen worden ist,die Scanrichtung des Taststrahls des Entfernungsmessers, so daß sich das Ziel stets im von dem Taststrahl überstrichenen Erfassungsbereich des Entfernungsmessers befindet. Dadurch wird das zeitaufwendige Abscannen des für dieses Ziel uninteressanten Bereiches zwischen den Kanten des Zieles und dem Visierrand unterbunden.

Im folgenden wird ein Ausführungsbeispiel der Erfindung anhand der Zeichnungen näher erläutert.

Es zeigen:
- Fig. 1: die Visierdarstellung der auf ein Ziel ausgerichteten Zielerfassungsvorrichtung, wobei diese noch nicht aktiviert ist,
- Fig. 2: die Visierdarstellung im Meßmodus mit eingeblendetem Meßpunkt,
- Fig. 3: die Visierdarstellung im Zielmodus mit eingeblendetem Zielpunkt,
- Fig. 4: die Visierdarstellung im Zielmodus, wobei der Zielpunkt mit dem Ziel in Überdeckung gebracht worden ist,
- Fig. 5: eine schematische Darstellung einer Panzerfaust mit einer Zielerfassungsvorrichtung,
- Fig. 6: die Vorderansicht der Zielerfassungsvorrichtung gemäß dem Pfeil VI in Fig. 5,
- Fig. 7: eine Schnittdarstellung gemäß der Linie VII-VII aus Fig. 6, in der der Entfernungsmesserteil der Zielerfassungsvorrichtung gezeigt ist,
- Fig. 8: eine Schnittdarstellung gemäß der Linie VIII-VIII in Fig. 6, in der das Visier der Zielerfassungsvorrichtung gezeigt ist, und
- Fig. 9: die Draufsicht auf den Spiegel, wie er im Visier und im Entfernungsmesser verwendet wird.

Anhand der Figuren 1 bis 4 wird zunächst die erfindungsgemäße Zielerfassung erläutert. In Figur 1 ist die Visierdarstellung 1 eines Zieles 2 gezeigt. In der Visierdarstellung 1 ist ein Fadenkreuz, bestehend aus einer Fadenkreuzhorizontallinie 3 und einer Fadenkreuzvertikallinie 4 gezeigt. Vor Aktivierung der Zielerfassungsvorrichtung richtet der Schütze den Nullpunkt des Fadenkreuzes auf das Ziel 2 aus. Wichtig ist dabei, daß die Fadenkreuzhorizontallinie 3 in einen mittleren möglichst gut zu erkennenden Bereich des Zieles 2 liegt, da die Zielerfassungsvorrichtung entlang der Fadenkreuzhorizontallinie 3 den Visierbereich abscannt.

In Figur 2 befindet sich die Zielerfassungsvorrichtung im sogenannten Meßmodus, der aktiviert wird, sobald der Schütze eine Meßtaste drückt. Im Meßmodus wird zunächst die Zielentfernung bestimmt. Dazu wird der Entfernungsmesser, welcher zum Beispiel als Laserentfernungsmesser ausgebildet ist, zunächst auf konventionelle Art betrieben, d.h. sein Taststrahl wird ohne Ablenkung auf das Ziel 2 geführt und reflektiert, wobei aus der Laufzeit und/oder Phasenverschiebungen des Taststrahls die Zielentfernung berechnet wird. Sobald die Zielentfemung bekannt ist, fängt der Taststrahl des Entfernungsmessers an, den Visierbereich entlang der Fadenkreuzhorizontallinie 3 in scannenden Bewegungen zu überstreichen. Dies ist durch die gestrichelte Linie auf dem Ziel 2 angedeutet. Diese gestrichelte Linie ist in der tatsächlichen Visierdarstellung nicht sichtbar.

Ausgehend vom Ziel 2 bewegt sich der Taststrahl des Entfernungsmessers zum Beispiel nach rechts bis es die Hinterkante 2a des sich in dieser Darstellung nach links bewegenden Zieles 2 überschreitet. Sobald die Hinterkante 2a des Zieles 2 überschritten ist, stellt die Zielerfassungsvorrichtung einen Entfernungssprung des Taststrahles fest, da der Taststrahl nun nicht mehr von dem Ziel 2, sondern von dahinterliegenden Gegenständen reflektiert wird und somit eine längere Laufzeit aufweist.

Daraufhin wird der Taststrahl nunmehr in die linke Richtung, also auf das Ziel 2 zurück geschwenkt. Sobald ein Entfernungssprung in dem Taststrahl erkennbar ist und die Entfernung in etwa der Zielentfernung entspricht, wird festgestellt, daß wieder das Ziel 2 erfaßt ist. Der Taststrahl wird weiter nach links geführt, bis es an der Vorderkante 2b des Zieles 2 angelangt und dort ebenfalls ein Entfernungssprung auftritt, wodurch die Zielerfassungsvorrichtung auch die Vorderkante 2b des Zieles 2 kennt. Nun wird die Länge des Zieles 2 bestimmt, indem die Differenz zwischen den beiden Kantenpositionen gebildet wird. Nach Erreichen der Vorderkante 2b wird die Scanrichtung wieder umgekehrt, so daß der Taststrahl wiederum auf die Hinterkante 2a zuläuft. Dieses das Ziel 2 in beide Richtungen überstreichende Abscannen wird dann fortgesetzt.

Ist die Hinterkante 2a und die Vorderkante 2b des Zieles 2 sicher identifiziert, dies kann zum Beispiel nach einigen Messungen mit demselben Ergebnis der Fall sein, wird ein Meßpunkt 5 in die Mitte des Zieles 2 in die Visierdarstellung 1 eingeblendet. Dieser Meßpunkt 5 zeigt dem Schützen an, daß das Ziel 2 mit einer stabilen Messung erfaßt worden ist. Außerdem kann er durch die Lage des Meßpunktes 5 die Messung auf Plausibilität überprüfen, da der Meßpunkt 5 immer in der Mitte des Zieles 2 liegen sollte.

Während dieser Meßphase muß der Schütze die Zielerfassungsvorrichtung nicht dem Ziel 2 nachführen. Das Nachführen geschieht durch die Verschiebung des Erfassungsbereiches des Entfernungsmessers während des Scanvorganges. Der Betrag des Entfernungssprunges, ab dem die Zielerfassungsvorrichtung erkennt, daß eine Kante des Ziels erreicht ist, ist einstellbar und sollte in der Größenordnung der Breite des Zieles liegen, beispielsweise bei einem Panzer 2 bis 3 m. So wird vermieden, daß bei Zielen mit zerklüfteter Struktur eine Karte mitten im Ziel als Begrenzungskante erkannt wird.

Ist der Schütze sicher, daß das Ziel 2 ausreichend erfaßt worden ist, kann er einen Zielschalter betätigen, um in den Zielmodus zu wechseln. Die Visierdarstellung 1 des Zielmodus ist in Fig. 3 dargestellt. Zu Beginn des Zielmodus hat der Schütze die Zielerfassungsvorrichtung samt Waffe immer noch nicht bewegt, so daß in der Visierdarstellung 1 das Ziel 2 sich noch weiter nach links bewegt hat. Der Meßpunkt ist nun nicht mehr auf dem Ziel 2 eingeblendet. Stattdessen ist ein Zielpunkt 6 in die Visierdarstellung 1 eingeblendet. Der Zielpunkt 6 liegt unterhalb des Zieles und rechts davon, also entgegen der Fahrtrichtung des Zieles 2. Der Zielpunkt 6 ist bereits um die Erhöhung und den seitlichen Vorhalt korrigiert. Die Erhöhung ist abhängig von der Zielentfemung und notwendig, um das ballistische Abfallen des Geschosses auszugleichen. Der seitliche Vorhalt hängt von der Zielentfernung, der Zielgeschwindigkeit und der Fluggeschwindigkeit des Geschosses ab. Die Fluggeschwindigkeit ist in der Zielerfassungsvorrichtung gespeichert und die Zielentfernung wird, wie oben geschildert, ständig gemessen. Die Zielgeschwindigkeit wird aus der zeitlichen Änderung des Ortes des Zieles 2 berechnet. Das Ziel 2 kann dadurch entweder durch seine Hinterkante 2a oder seine Vorderkante 2b definiert werden, besser ist es jedoch, den aus diesen beiden Werten berechneten Mittelpunkt des Zieles 2 zu benutzen, der identisch mit dem Meßpunkt 5 ist, da sich dann kleinere Ungenauigkeiten in der Kantenbestimmung ausgleichen.

Sobald der Zielpunkt 6 in der Visierdarstellung 1 eingeblendet ist, bewegt der Schütze die Zielerfassungsvorrichtung samt der Waffe nach links und nach oben bis der Zielpunkt 6 in Überdeckung mit dem Ziel 2 gebracht ist. Der Schütze zielt nun also auf eine Position oberhalb und in Fahrtrichtung vor dem Ziel 2. Löst er nun einen Schuß aus, wird dieser mit hoher Wahrscheinlichkeit treffen, es sei denn, das Ziel 2 ändert abrupt seine Geschwindigkeit oder Richtung. Das Fadenkreuz ist bei den in den Figuren 3 und 4 gezeigten Visierdarstellungen 1 des Zielmodus der Zielerfassungsvorrichtung ohne Bedeutung. In diesem Modus ist nur der Zielpunkt 6 wichtig, der mit dem Ziel 2 Überdeckung gebracht werden muß.

Zusätzlich zu dem Meßpunkt 5 oder dem Zielpunkt 6 können auch die Zielentfernung und die Zielgeschwindigkeit in die Visierdarsteflung 1 eingeblendet werden. Die Visierdarstellungen 1 in den Figuren 1 bis 4 zeigen ein optisches Visier. Ebenso ist es aber möglich, ein sogenanntes Videovisier zu benutzen, bei dem eine Videokamera das Zielbild aufnimmt, welches auf einem Videomonitor ausgegeben wird. Zwischen der Aufnahme und der Ausgabe können auch Bildverarbeitungsschritte durchgeführt werden.

In Figur 5 ist schematisch eine Panzerfaust 7 dargestellt. Diese besteht aus einem Rohr 8, in welchem ein Geschoß 9 mit außenliegendem Gefechtskopf angeordnet ist. An der Oberseite des Rohres 8 ist die Zielerfassungsvorrichtung 10 befestigt. An der Unterseite des Rohres 8 ist eine Schulterstütze 11, ein Handgriff 12 mit Abzug 13 für die eine Hand sowie ein Handgriff 14 für die andere Hand des Schützen angeordnet. Auf dem Handgriff 14 befindet sich der Meßschalter, mit dem die Zielerfassungsvorrichtung 10 in den Meßmodus gebracht wird, und der Zielschalter 16, mit dem die Zielerfassungsvorrichtung 10 in den Zielmodus gebracht wird.

An der dem Geschoß 9 abgewandten Seite weist die Zielerfassungsvorrichtung 10 ein Okular 17 auf, durch das der Schütze hindurchsehen kann. In Figur 6 ist die dem Okular 17 gegenüberliegende Vorderseite der Zielerfassungsvorrichtung 10 dargestellt. Dort befindet sich eine Ausgangsöffnung 18 für das Visier 19 der Zielerfassungsvorrichtung 10 sowie eine Sendeöffnung 20 und eine Empfangsöffnung 21 eines Entfernungsmessungsteils 22 der Zielerfassungsvorrichtung 10.

In Figur 8 ist der Entfernungsmessungsteil 22 detaillierter gezeigt. In einem Sendeteil 23 des Entfernungsmessungsteil 22 befindet sich ein Sender 24, z.B. in Form einer Laserdiode. Der Sender 24 ist an der Vorderseite der Zielerfassungsvorrichtung 10 und oberhalb der Senderöffnung 20 angeordnet. An der Hinterseite des Entfernungsmessungsteiles 22 ist ein Taststrahlspiegel 25 angeordnet, wobei der Sender 24 derart ausgerichtet ist, daß der von ihm abgestrahlte Taststrahl 26 auf den Taststrahlspiegel 25 trifft, dort umgelenkt wird und durch die Sendeöffnung 20, in welcher eine Linsenanordnung vorhanden sein kann, die Zielerfassungsvorrichtung 10 in Richtung des Zieles 2 verläßt. Der Taststrahl 26 trifft dann auf das Ziel 2 auf und läuft von diesem als reflektierter Taststrahl 27 zu der Zielerfassungsvorrichtung 10 zurück und tritt durch die Empfangsöffnung 21, in welcher eine Linsenkombination angeordnet sein kann, in den Empfangsteil 28 des Entfemungsmeßteils 22 ein. In dem Empfangsteil 28 wird beispielsweise über eine Laufzeitmessung die Entfernung des Zieles 2 bestimmt. Die Zielentfernung wird von dem Empfangsteil 28 an eine Steuereinheit 29 ausgegeben.

Die Steuereinheit 29 kann anhand der Entfernungssprünge im Entfernungssignal, welche an den Endkanten des Zieles 2 auftreten, sowohl die Abmessungen als auch die Geschwindigkeit des Zieles 2 errechnen. Dies wurde schon in Zusammenhang mit den Figuren 2 und 3 erläutert.

Entsprechend dieser Ergebnisse steuert die Steuereinheit 29 den Taststrahlspiegel 25, der beweglich ist, an, so daß der Taststrahl 26 entlang einer Linie eine scannende Bewegung ausführt. Die Einzelheiten dieser Scanbewegung sind im Zusammenhang mit Figur 2 erläutert worden.

In Figur 9 ist ein derartiger Spiegel 25 gezeigt. Dieser Spiegel ist ein Halbleiterspiegel und hat eine spiegelnde Fläche 30 von der Größe einiger Quadratmillimeter. Die Spiegelfläche 30 ist in einem Rahmen 31 mit vier Verbindungen 32 kardanisch aufgehängt. Unterhalb der Spiegelfläche 30 5 befindet sich ein Freiraum, so daß die Spiegelfläche 30 bewegt werden kann. Hergestellt ist dieser Spiegel aus einem Halbleiterstück, beispielsweise als Silizium, in das die freien Bereiche, also jene Bereiche zwischen der Spiegelfläche 30 und den kardanischen Aufhängungen 32 sowie der Bereich unterhalb der Spiegelfläche 30, beispielsweise durch Ätzvorgänge abgetragen worden sind. Auf der sich unter der Spiegelfläche 30 befindenden Fläche 33 befinden sich vier elektrisch polarisierbare Flächen 34, an welche eine Spannung angelegt werden kann. Ist an einer oder mehrerer dieser Flächen 34 eine Spannung angelegt, bewegt sich die Spiegelfläche 30 nach dem Kondensatorprinzip, da sie ebenfalls elektrisch leitend ist. Somit kann durch Variation der an die einzelnen Flächen 34 angelegten Spannungen die Spiegelfläche 30 bewegt werden, so daß der Taststrahl 26 den Erfassungsbereich in einer scannenden Bewegung überstreicht.

Anhand von Figur 8 wird nun das Visier 19 der Zielerfassungsvorrichtung 10 näher erläutert. Das Okular 17 ist über einen gestrichelt dargestellten Strahlengang 35 mit der Ausgangsöffnung 18 verbunden. in der Ausgangsöffnung 18 kann eine Linsenkombination angeordnet sein, ebenso wie in dem Okular 17. Fest im Strahlengang 35 ist eine transparente Darstellungsplatte 36 angeordnet, die beispielsweise aus Glas besteht. Der optische Teil 19 weist weiterhin eine Lichtquelle 37 auf, die beispielsweise als Laserdiode ausgeführt ist. Die Lichtquelle 37 ist auf einen Lichtsignalspiegel 38 ausgerichtet. Der Lichtsignalspiegel 38 entspricht dem in Figur 9 dargestellten beweglichen Spiegel 25. Das von dem Lichtsignalspiegel 38 abgelenkte Lichtsignal 39 wird auf die Darstellungsplatte 36 gelenkt und von dieser reflektiert, so daß es als Lichtpunkt für den durch das Okular 17 blickenden Schützen sichtbar ist. So lassen sich, wie anhand der Figuren 2 bis 4 erläutert, der Meßpunkt 5 und der Zielpunkt 6 in die Visierdarstellung 1 einblenden. Der Lichtsignalspiegel 38 wird dabei von der Steuereinheit 29 angesteuert.

## Patentansprüche

1. Zielerfassungsverfahren für eine Zielerfassungsvorrichtung (10), die ein Visier (19) und einen ablenkbaren Taststrahl (26) erzeugenden Entfernungsmesser (22) aufweist, mit den folgenden Schritten:
Ausrichten des Visiers (19) auf das Ziel (2),
Ablenken des Taststrahls (26) bei unbewegtem Visier (19) derart, dass dieser das Ziel (2) überstreicht,
Erfassen der von dem Taststrahl (26) überstrichenen Kanten (2a,2b) des Ziels (2) anhand der festgestellten Entfernungssprünge,
Berechnen eines Messpunktes (5) mit Hilfe der erfassten Kanten (2a,2b) des Zieles (2),
Einblenden des Messpunktes (5) in die Visierdarstellung (1),
Berechnung der von der Zielentfemung abhängenden Erhöhung,
Berechnung des von der Zielgeschwindigkeit abhängenden Vorhalts, wobei die Zielgeschwindigkeit aus der zeitlichen Änderung des Messpunktes (5) bestimmt wird,
Einblenden eines Zielpunktes (6) in die Visierdarstellung (1), bei dem für einen abzufeuemden Schuss Erhöhung und Vorhalt berücksichtigt sind, und
Ausrichten des Zielpunktes (6) auf das Ziel (2), wobei der Messpunkt (5) ausgeblendet wird, wenn der Zielpunkt (6) eingeblendet wird.

2. Zielerfassungsverfahren nach Anspruch 1, **dadurch gekennzeichnet, dass** die Scanbewegung hinter den erkannten Kanten (2a,2b) des Zieles (2) abgebrochen wird.

3. Zielerfassungsvorrichtung zur Durchführung des Zielerfassungsverfahrens nach Anspruch 1 oder 2, mit einem Visier (19), einem Laser-Entfernungsmesser (22), mit einem Sendeteil (23) zum Ausgeben eines Taststrahls (26) und einem Empfangsteil (28) zum Empfangen des reflektierten Taststrahls (27), wobei der Sendeteil (23) einen Sender (24) und eine bewegliche Taststrahl-Ablenkvorrichtung (25) zum scannenden Ablenken des Taststrahls (26) bei unbewegtem Visier (19) innerhalb des Erfassungsbereichs des Visiers (19) enthält, und einer Steuereinheit (29), welche anhand der an den Kanten (2a,2b) des Ziels (2) auftretenden Entfernungssprünge des reflektierten Testsignals (27) die von dem Taststrahl (26) überstrichenen Kanten des Ziels (2) erkennt.

4. Zielerfassungsvorrichtung nach Anspruch 3, **dadurch gekennzeichnet, dass** das Visier (19) im Strahlengang (35) eine transparente Darstellungsplatte (36) aufweist und durch eine Lichtquelle (37), deren Lichtsignal (39) über einen beweglichen Lichtsignalspiegel (38) auf die Darstellungsplatte (36) ablenkbar ist, wobei die Steuereinheit die Zielentfernung und die Zielgeschwindigkeit ermittelt und zur Darstellung von Mess- und Zielinformationen (5,6) die Lichtquelle (37) und/oder den beweglichen Spiegel (38) ansteuert.

5. Zielerfassungsvorrichtung gemäß Anspruch 3, **dadurch gekennzeichnet, dass** das Visier eine Kamera zur Aufnahme des Zieles und einen Monitor zur Darstellung des Zieles aufweist, wobei Mess- und/oder Zielinformationen auf dem Monitor darstellbar sind.

6. Zielerfassungsvorrichtung nach Anspruch 4 oder 5, **dadurch gekennzeichnet, dass** die Messinformation ein in der Visierdarstellung (1) des Zieles (2) abgebildeter Messpunkt (5) ist.

7. Zielerfassungsvorrichtung nach einem der Ansprüche 4 bis 6, **dadurch gekennzeichnet, dass** die Zielinformation ein Zielpunkt (6) ist, der um die aus der Zielentfernung berechnete Erhöhung und den aus der Zielgeschwindigkeit berechneten Vorhalt korrigiert ist.

8. Zielerfassungsvorrichtung nach einem der Ansprüche 3 bis 7, **dadurch gekennzeichnet, dass** die Steuereinheit (29) nach jedem durch die Kanten (2a,2b) des Ziels (2) hervorgerufenen Entfernungssprung die Scanrichtung wechselt.

## Claims

1. Target detection method for a target detection device (10) that has a sight (19) and range finder (22) that generates a deflectable scanning beam (26), comprising the following steps:
alignment of the sight (19) with the target (2), deflection of the scanning beam (26) with stationary sight (19) in such a way that it sweeps the target (2), detection of those edges (2a, 2b) of the target (2) swept by the scanning beam (26) on the basis of the sudden changes in range established,
calculation of a measurement spot (5) with the aid of the detected edges (2a, 2b) of the target (2),
insertion of the measurement spot (5) into the sight display (1),
calculation of the elevation, which is dependent on the target range,
calculation of the aiming-off allowance, which is dependent on the target speed, the target speed being determined from the temporal change in the measurement spot (5),
insertion of a target spot (6) into the sight display (1), with account being taken of the elevation and aiming-off allowance for a shot to be fired, and
alignment of the target spot (6) with the target (2), with the measurement spot (5) being suppressed when the target spot (6) is inserted.

2. Target detection method according to Claim 1, **characterized in that** the scanning movement is terminated behind the recognized edges (2a, 2b) of the target (2).

3. Target detection device for carrying out the target detection method according to claim 1 or 2, having a sight (19), a laser range finder (22), a transmitting section (23) for outputting a scanning beam (26) and a receiving section (28) for receiving the reflected scanning beam (27), the transmitting section (23) containing a transmitter (24) and a movable scanning beam deflection device (25) for the scanning deflection of the scanning beam (26) with the sight (19) stationary within the engagement region of the sight (19), and the device having a control unit (29) that recognizes those edges of the target (2) swept by the scanning beam (26) on the basis of sudden changes in range in the reflected test signal (27) occurring at the edges (2a, 2b) of the target (2).

4. Target detection device according to Claim 3, **characterized in that** the sight (19) has a transparent display plate (36) in the beam path (35) and a light source (37) whose light signal (39) is deflectable by means of a movable light-signal mirror (38) onto the display plate (36), with the control unit determining the target range and the target speed and activating the light source (37) and/or the movable mirror (38) for the purpose of displaying items of measurement and target information (5, 6).

5. Target detection device according to Claim 3, **characterized in that** the sight has a camera for picking up the target and a monitor for displaying the target, with it being possible to display items of measurement and/or target information on the monitor.

6. Target detection device according to Claim 4 or 5, **characterized in that** the measurement information is a measurement spot (5) imaged in the sight display (1) of the target (2).

7. Target detection device according to one of Claims 4 to 6, **characterized in that** the target information is a target spot (6) that is corrected for the elevation calculated from the target range and the aiming-off allowance calculated from the target speed.

8. Target detection device according to one of Claims 3 to 7, **characterized in that** the control unit (29) changes the scanning direction after every sudden change in range due to the edges (2a, 2b) of the target (2) .

## Revendications

1. Procédé d'acquisition de cible pour un dispositif de d'acquisition de cible (10) comportant un viseur (19) ainsi qu'un télémètre (22) qui produit un rayon de palpage (26) déplaçable, comprenant les étapes suivantes:
- pointage du viseur (19) sur la cible (2)
- déplacement du rayon de palpage (26), le viseur (19) restant fixe, de telle sorte que ledit rayon balaie la cible (2),
- détermination des arêtes (2a, 2b) de la cible (2) balayées par le rayon de palpage (26) à partir des sauts de distance constatés,
- calcul d'un point de mesure (5) à l'aide des arêtes (2a, 2b) déterminées de la cible (2),
- affichage du point de mesure (5) dans l'image de viseur (1),
- calcul de l'élévation en fonction de la distance de la cible,
- calcul de la distance de tir en avant de la cible en fonction de la vitesse de la cible, la vitesse de la cible étant déterminée à partir des modifications du point de mesure (5),
- affichage d'un point de mire (6) dans l'image du viseur (1), tenant compte de l'élévation et de la distance de tir en avant de la cible pour le tir à effectuer et alignement du point de mire (6) sur la cible (2), le point de mesure (5) étant effacé lorsque le point de mire (6) est affiché.

2. Procédé d'acquisition de cible selon la revendication 1, **caractérisé en ce que** le mouvement de balayage est interrompu après les arêtes (2a, 2b) détectées de la cible (2).

3. Dispositif d'acquisition de cible pour la mise en oeuvre du procédé d'acquisition de cible selon la revendication 1 ou 2, comportant un viseur (19), un télémètre à laser (22), un élément émetteur (23) pour émettre un rayon de palpage (26) et un élément récepteur (28) pour recevoir le rayon de palpage réfléchi (27), l'élément émetteur (23) comprenant un émetteur (24) et un dispositif de déviation (25) mobile pour dévier, à des fins de balayage, le rayon de palpage (26) dans la zone de détection du viseur, le viseur (19) restant fixe, ainsi qu'une unité de contrôle (29) qui, à partir des sauts de distance du signal de palpage réfléchi (27) au niveau des arêtes (2a, 2b) de la cible, détecte les arêtes de la cible (2) balayée par le rayon de palpage (26).

4. Dispositif d'acquisition de cible selon la revendication 3, **caractérisé en ce que** le viseur (19) comprend une plaque de reproduction (36) transparente disposée sur le trajet (35) du rayon et une source de lumière (37), dont le signal lumineux (39) peut être dévié sur la plaque de reproduction (36) à l'aide d'un miroir (38) mobile, l'unité de contrôle déterminant la distance et la vitesse de la cible et commandant la source de lumière (37) et/ou le miroir (38) mobile, aux fins d'afficher des informations de mesure et de cible (5,6).

5. Dispositif d'acquisition de cible selon la revendication 3, **caractérisé en ce que** le viseur comprend une caméra pour observer la cible et un moniteur pour l'affichage de ladite cible, des informations de mesure et/ou de cible pouvant être affichées sur le moniteur.

6. Dispositif d'acquisition de cible selon la revendication 4 ou 5, **caractérisé en ce que** l'information de mesure est un point de mesure (5) affiché dans l'image de viseur (1) de la cible(2).

7. Dispositif d'acquisition de cible selon une des revendications 4 à 6, **caractérisé en ce que** l'information de cible est un point de mire (6), qui est corrigé en fonction de l'élévation déterminée à partir de la distance de la cible et en fonction de la distance de tir en avant de la cible calculée à partir de la vitesse de la cible.

8. Dispositif d'acquisition de cible selon une des revendications 3 à 7, **caractérisé en ce que** l'unité de contrôle (29) modifie la direction de balayage après chaque saut de distance généré par les arêtes (2a, 2b) de la cible (2).
